# FASCICULE DE BREVET EUROPEEN

(11) **EP 1 060 688 B1**
(45) Date de publication et mention de la délivrance du brevet: **17.03.2004**
(21) Numéro de dépôt: 00401710.9
(22) Date de dépôt: 16.06.2000
(51) Int. Cl.: A46B 11/00, A45D 33/34

(54) **Pinceau poudreur destiné à des fins cosmétiques**
Bestäubungspinsel für kosmetische Zwecke
Powdering brush for cosmetic purposes

(30) Priorité: 18.06.1999 FR 9907758
(43) Date de publication de la demande: 20.12.2000
(73) Titulaire: Cosmogen, 75008 Paris (FR)
(72) Inventeur: Gieux, Gérard, 75008 Paris (FR)
(74) Mandataire: Colas, Jean-Pierre

(56) Documents cités:
- DE-A- 4 340 723
- US-A- 2 867 828
- US-A- 3 256 550
- US-A- 4 944 625
- US-A- 5 851 079

## Description

La présente invention est relative à un pinceau poudreur destiné à des fins cosmétiques.

Pour appliquer une poudre cosmétique sur la peau, on peut avantageusement avoir recours à un pinceau poudreur, permettant de doser la quantité de poudre utilisée et de rendre son application homogène.

On connaît de la demande de brevet DE 43 40 723 un pinceau poudreur conforme au préambule de la revendication 1 ci-annexée.

Dans ce pinceau poudreur de la technique antérieure, la touffe de poils comprend en fait un groupe de poils relativement drus et un groupe de poils relativement moins drus, afin de faciliter la migration de la poudre vers l'extérieur.

Il s'avère toutefois, à l'usage, qu'avec ce pinceau poudreur de la technique antérieure, la poudre a tendance à rester prisonnière des poils du pinceau, et qu'il est difficile de la faire sortir sans secouer vigoureusement le pinceau.

La présente invention a pour but d'éviter cet inconvénient.

On atteint ce but de l'invention avec un pinceau poudreur conforme à la revendication 1 ci-annexée.

Grâce aux caractéristiques figurant dans cette revendication, on obtient un pinceau poudreur dont les canaux de migration de la poudre débouchent au coeur de la touffe de poils, dans la zone de séparation entre les groupes de poils relativement drus et moins drus.

Cette configuration permet de faciliter l'expulsion de la poudre hors de la touffe de poils.

D'autres caractéristiques et avantages de la présente invention apparaîtront à la lumière de la description qui va suivre et à l'examen du dessin annexé, dans lequel:
- la figure 1 représente une vue en perspective éclatée du pinceau poudreur selon l'invention, et
- la figure 2 représente une vue en coupe longitudinale de ce pinceau poudreur.

On se reporte à présent à la figure 1, sur laquelle on voit que le pinceau poudreur selon l'invention comprend principalement un réservoir à poudre 1, un organe 3 pour maintenir une touffe de poils 5 et, en option, une virole 7.

Le réservoir à poudre 1 peut avoir la forme d'un cylindre ouvert à l'une 9 de ses deux extrémités, cette ouverture étant munie d'un filetage 11.

En option, lorsqu'on souhaite utiliser la virole 7, le réservoir à poudre 1 peut comprendre, à sa périphérie, un ergot 13 pointant vers l'extérieur.

L'organe de maintien 3 comprend une base filetée 15 destinée à coopérer avec le filetage 11, surmontée d'une partie en forme de manchon 17.

A l'intérieur de ce manchon se trouve un barillet creux 19 de forme sensiblement cylindrique. Ce barillet creux définit une gorge 21 sensiblement annulaire avec le manchon 17.

La touffe de poils 5 comprend un groupe de poils relativement drus 23, et un groupe de poils relativement moins drus 25.

De manière préférée, et comme cela apparaîtra plus dairement dans ce qui suit, ces groupes de poils sont respectivement disposés à la périphérie et au centre de la touffe de poils 5.

La virole 7 a la forme d'un élément cylindrique de faible épaisseur dont le diamètre intérieur correspond sensiblement au diamètre extérieur du réservoir à poudre 1, à un léger jeu prêt.

Cette virole comporte une fente longitudinale 27 s'étendant sur la quasi-totalité de sa hauteur, et dont la largeur correspond sensiblement à celle de l'ergot 13.

Le réservoir à poudre 1 et l'organe de maintien 3 sont de préférence réalisés en matière plastique par moulage, chacune de ces pièces étant formée d'un seul bloc.

La touffe de poils 5 peut être réalisée avec des poils naturels ou synthétiques. Selon une variante possible, les groupes de poils relativement drus et moins drus peuvent avoir des couleurs et/ou des textures différentes.

La virole 7 peut être réalisée en métal ou en matière plastique.

On se reporte à présent à la figure 2, permettant de comprendre plus en détail la manière dont les organes décrits ci-dessus coopèrent entre eux.

Comme on peut le voir sur cette figure, l'organe de maintien 3 est fixé sur le réservoir à poudre 1 par vissage, grâce aux filetages 11 et 15. Un joint en caoutchouc 29 est interposé entre ces deux pièces de manière à obtenir une étanchéité satisfaisante.

La partie centrale creuse du barillet 19 et la gorge 21 ont des fonds 31, 33 fermés du côté du réservoir à poudre 1.

Le groupe de poils relativement drus 23 est disposé dans la gorge 21, collé contre le fond 33, autour du barillet creux 19, et le groupe de poils relativement moins drus 25 est disposé au centre de ce barillet, collé contre le fond 31.

Dans le mode de réalisation représenté, la hauteur hb du barillet 19 est sensiblement égale au quart de la hauteur ht de la touffe de poils 5.

Ce rapport de hauteur n'est en aucun cas limitatif. A titre d'exemple, la hauteur hb pourrait être beaucoup plus faible, juste suffisante pour séparer les groupes de poils relativement drus et moins drus. A l'inverse, ce barillet pourrait s'avancer beaucoup plus dans la touffe de poils.

Les longueurs des poils sont de préférence choisies de manière à conférer une forme bombée à l'extrémité libre de la touffe 5, comme cela est représenté.

De préférence également, la partie intérieure du manchon 17 est tronconique, de manière à conférer une forme évasée à la touffe de poils 5.

Le barillet creux 19 comprend une pluralité de canaux 35 (de préférence six) de section par exemple circulaire, disposés en cercle et traversant ce barillet sur toute sa hauteur.

Ces canaux communiquent ainsi avec le réservoir à poudre 1 et ils débouchent entre les groupes de poils relativement drus 23 et moins drus 25, dans une zone sans poils 37 de section sensiblement conique.

La distance d séparant la zone sans poils 37 dépend notamment de l'épaisseur e du barillet creux 19, de l'écart entre les hauteurs hb et ht et, le cas échéant, du resserrement de la touffe de poils 5 (voir ci-après).

La virole 7 est susceptible de coulisser sur le réservoir à poudre 1, l'ergot 13 coopérant avec la fente 27.

Le fonctionnement et les avantages du pinceau poudreur selon l'invention résultent directement de la description qui précède.

Lorsque qu'on veut appliquer sur la peau la poudre 39 qui se trouve dans le réservoir à poudre 1, on commence par renverser le pinceau poudreur, de manière que la poudre 39 parvienne jusqu'à la zone sans poils 37 en migrant dans les canaux 35.

On tapote alors légèrement sur la peau (non représentée) avec la touffe de poils 5.

Tandis que le groupe de poils relativement drus 23 oppose une résistance relativement forte au passage de la poudre 39, le groupe de poils relativement moins drus 25 lui oppose une résistance relativement faible, ce qui facilite son expulsion vers la peau.

On comprend aisément que l'on peut moduler le débit de poudre expulsée en jouant sur la distance d. En effet, plus cette dernière est importante, plus la poudre doit subir des frottements sur une longueur importante avant d'être expulsée.

Comme cela a été dit ci-avant, on peut fixer la distance d au moment de la fabrication du pinceau poudreur, en jouant sur certaines dimensions.

En allongeant par exemple la hauteur du barillet, on peut, pour une touffe de hauteur et de consistance données, faire déboucher la poudre plus près de l'extrémité libre de la touffe, ce qui facilite son expulsion.

Selon une caractéristique très avantageuse de l'invention, on peut en outre faire varier la distance d, pour un pinceau donné, en utilisant la virole 7.

En effet, si la touffe de poils 5 est suffisamment évasée pour s'étendre au-delà du cylindre imaginaire prolongeant le réservoir à poudre 1 (notamment grâce à la forme tronconique de l'intérieur du manchon 17), on comprend qu'en faisant remonter la virole 7 vers la touffe de poils 5, on peut resserrer cette dernière.

On peut ainsi, en quelque sorte, régler la hauteur he de la zone sans poils 37, et par conséquent la distance d.

De manière avantageuse, on pourra prévoir des crans d'arrêt sur le réservoir à poudre 1 ou sur la virole 7 pour indexer cette dernière dans une série de positions prédéterminées.

La virole 7 permet par ailleurs, lorsqu'elle est complètement remontée vers la touffe de poils 5, de recouvrir cette dernière, et ainsi de la protéger lorsque le pinceau poudreur n'est pas utilisé.

On peut avantageusement prévoir un capot (non représenté) pour fermer cette virole et éviter que de la poudre ne s'échappe de manière intempestive du pinceau.

Le rôle des poils relativement drus 23 est notamment de conférer une consistance satisfaisante à la touffe de poils 5.

En utilisant des couleurs et/ou des textures différentes pour les groupes de poils relativement drus et moins drus, on peut améliorer l'aspect du pinceau poudreur.

Comme on peut le comprendre à présent, la présente invention permet d'obtenir un pinceau poudreur de conception très simple dont la touffe comprend des zones relativement drues permettant d'obtenir une consistance de touffe satisfaisante et des zones relativement moins drues dans lesquelles la poudre peut migrer sans difficulté.

On peut de la sorte obtenir un pinceau poudreur à touffe consistante qu'il n'est pas nécessaire de secouer vigoureusement pour en faire sortir la poudre.

Bien entendu, la présente invention n'est pas limitée au mode de réalisation décrit et représenté, fourni à titre d'exemple illustratif et non limitatif.

C'est ainsi également que l'organe de maintien de la touffe de poils pourrait être formé dans une seule et même pièce avec le réservoir à poudre, ce dernier pouvant alors être obturé par un capuchon à son extrémité opposée à celle comprenant l'organe de maintien.

## Revendications

1. Pinceau poudreur, comprenant un réservoir (1) à poudre (39), un organe de maintien (3) relié audit réservoir (1 ), une touffe de poils (5) fixée sur ledit organe de maintien (3) et comprenant un groupe de poils (23) relativement drus et un groupe de poils (25) relativement moins drus, et une pluralité de canaux (35) formés dans ledit organe de maintien (3) et débouchant d'une part dans ledit réservoir (1) et d'autre part dans ladite touffe (5) entre lesdits groupes de poils (23, 25), **caractérisé en ce que** ledit organe de maintien (3) comprend un manchon (17), un barillet creux (19) définissant une gorge (21) sensiblement annulaire avec ledit manchon (17), **en ce que** lesdits canaux (35) sont formés dans ledit barillet (19), **en ce que** l'un (23) desdits groupes de poils (23, 25) est disposé dans ladite gorge (21) et **en ce que** l'autre (25) desdits groupes de poils (23, 25) est disposé au centre dudit barillet (19).

2. Pinceau poudreur selon la revendication 1, caractérisé en ce ledit groupe de poils (23) relativement drus est disposé dans ladite gorge, et en ce que ledit groupe de poils relativement moins drus (25) est disposé au centre dudit barillet (19).

3. Pinceau poudreur selon l'une des revendications 1 ou 2, **caractérisé en ce qu'**il comprend six canaux (35).

4. Pinceau poudreur selon l'une quelconque des revendications précédentes, **caractérisé en ce que** l'intérieur dudit manchon (17) est sensiblement tronconique.

5. Pinceau poudreur selon l'une quelconque des revendications précédentes, **caractérisé en ce que** ledit manchon (17) et lesdits canaux (35) sont formés dans une seule et même pièce (3) moulée, solidarisée dudit réservoir (1) par vissage.

6. Pinceau poudreur selon l'une quelconque des revendications précédentes, **caractérisé en ce que** lesdits groupes de poils relativement drus (23) et moins drus (25) ont des couleurs et/ou des textures différentes.

7. Pinceau poudreur selon l'une quelconque des revendications précédentes, **caractérisé en ce qu'**il comprend une virole (7) susceptible de coulisser sur ledit réservoir (1 ) pour resserrer ladite touffe (5) et pour la protéger.

## Claims

1. Powder-dispensing brush comprising a powder (39) reservoir (1), support means (3) secured to said reservoir (1), a tuft of hairs (5) secured to said support means (3) and comprising a group of relatively dense hairs (23) and a group of relatively less dense hairs (25), and a plurality of passages (35) provided in said support means (3) and discharging in said reservoir (1) and in said tuft (5) between said groups of hairs (23, 25), **characterized in that** said support means (3) comprise a sleeve (17), a hollow barrel (19) defining with said sleeve (17) a substantially annular groove (21), **in that** said passages (35) are formed in said barrel (19), and **in that** one (23) of said groups of hairs (23, 25) is disposed in said groove (21) and **in that** the other (25) of said groups of hairs (23, 25) is disposed at the centre of said barrel (19).

2. Powder-dispensing brush according to claim 1, **characterised in that** said group of relatively dense hairs (23) is disposed in said groove (21), and **in that** said group of relatively less dense hairs (25) is disposed at the centre of said barrel (19).

3. Powder-dispensing brush according to claim 1 or 2 **characterised in that** it comprises six passages (35).

4. Powder-dispensing brush according to any one of the preceding claims, **characterised in that** the interior of said sleeve (17) is substantially frustoconical.

5. Powder-dispensing brush according to any one of the preceding claims, **characterised in that** said sleeve (17) and said passages (35) are moulded in one piece (3) screwed to said reservoir (1).

6. Powder-dispensing brush according to any one of the preceding claims, **characterised in that** said groups of relatively dense hairs (23) and relatively less dense hairs (25) have different colours and/or textures.

7. Powder-dispensing brush according to any one of the preceding claims, **characterised in that** it comprises a shroud (7) adapted to slide on said reservoir (1) to pack said tuft (5) more or less tightly and to protect it.

## Patentansprüche

1. Puderpinsel mit einem Behälter (1) für ein Puder (39), einem mit dem Behälter (1) verbundenen Halteorgan (3), einem Haarbüschel (5), das auf dem Halteorgan (3) befestigt ist und das eine Gruppe von relativ dichten Haaren (23) und eine Gruppe von relativ weniger dichten Haaren (25) umfasst, und einer Vielzahl von Kanälen (35), die in dem Halteorgan (3) gebildet sind und einerseits in dem Behälter (1) und andererseits in dem Haarbüschel (5) zwischen den Gruppen von Haaren (23, 25) ausmünden, **dadurch gekennzeichnet, daß** das Halteorgan (3) eine Muffe (17) aufweist, wobei ein hohler Zylinder (19) mit der Muffe (17) eine im wesentlichen ringförmige Nut (21) begrenzt, daß die Kanäle (35) in dem Zylinder (19) gebildet sind, daß eine (23) der Gruppen von Haaren (23, 25) in dieser Nut (21) angeordnet ist und daß die andere (25) dieser Gruppen von Haaren (23, 25) in der Mitte des Zylinders (19) angeordnet ist.

2. Puderpinsel nach Anspruch 1, **dadurch gekennzeichnet, daß** die Gruppe von relativ dichten Haaren (23) in der Nut angeordnet ist und daß die Gruppe von relativ weniger dichten Haaren (25) in der Mitte des Zylinders (19) angeordnet ist.

3. Puderpinsel nach einem der Ansprüche 1 oder 2, **dadurch gekennzeichnet, daß** er sechs Kanäle (35) aufweist.

4. Puderpinsel nach einem der vorhergehenden Ansprüche, **dadurch gekennzeichnet, daß** das Innere der Muffe (17) im wesentlichen kegelstumpfförmig ist.

5. Puderpinsel nach einem der vorhergehenden Ansprüche, **dadurch gekennzeichnet, daß** die Muffe (17) und die Kanäle (35) in ein- und demselben Formteil (3) gebildet sind, das mit dem Behälter (1) verschraubt ist.

6. Puderpinsel nach einem der vorhergehenden Ansprüche, **dadurch gekennzeichnet, daß** die Gruppen von relativ dichten Haaren (23) und weniger dichten Haaren (25) verschiedene Farben und/oder Texturen haben.

7. Puderpinsel nach einem der vorhergehenden Ansprüche, **dadurch gekennzeichnet, daß** er einen auf dem Behälter (1) verschiebbaren Ring (7) zum Zusammendrücken des Büschels (5) und zu seinem Schutz aufweist.
